# FASCICULE DE BREVET EUROPEEN

(11) **EP 1 783 312 B1**
(45) Date de publication et mention de la délivrance du brevet: **04.01.2012**
(21) Numéro de dépôt: 06352022.5
(22) Date de dépôt: 31.10.2006
(51) Int. Cl.: E06B 1/04, E06B 3/46

(54) **Porte coulissante**
Schiebetür
Sliding door

(30) Priorité: 04.11.2005 FR 0511228
(43) Date de publication de la demande: 09.05.2007
(73) Titulaire: NORSK HYDRO a.s.a., 0240 Oslo (NO)
(72) Inventeur: Maquin, Joël, 02880 Vregny (FR); Jacquet, Didier, 02320 Faucoucourt (FR); Naumowicz, Frédéric, 02880 Missy sur Aisne (FR); Midelet, Christophe, 02350 Gisy (FR); Martinet, Gilles, 02320 Pinon (FR)
(74) Mandataire: Morelle, Guy Georges Alain

(56) Documents cités:
- EP-A1- 0 485 349
- EP-A1- 1 400 653
- EP-A2- 0 495 682
- FR-A- 2 573 470
- FR-A- 2 841 929

## Description

La présente invention concerne les fermetures pour bâtiment ou analogue, lorsque ces fermetures comportent un cadre formé de montants définissant un plan principal, au moins l'un des montants étant constitué d'un profilé d'une section transversale sensiblement en forme de "U", les deux branches latérales et le fond du profilé en U définissant un espace ouvert vers l'intérieur du cadre, ce profilé étant en outre agencé de façon que les deux branches latérales soient sensiblement situées respectivement dans deux plans non confondus parallèles au plan principal, et deux châssis d'obturation montés en coopération avec le cadre de façon qu'ils soient situés à l'intérieur du cadre respectivement dans les deux plans, ces deux châssis d'obturation étant en outre agencés de façon que, pour une première position relative des deux châssis par rapport au cadre, ce dernier soit obturé et que, pour une seconde position relative des deux châssis par rapport au cadre, ce dernier soit au moins partiellement ouvert.

Avec une telle structure de fermeture de bâtiment, on constate qu'une partie des profilés constituant le cadre se trouve au contact du milieu intérieur au bâtiment et une autre partie au contact du milieu extérieur. Dans ces conditions, plus particulièrement pendant les périodes froides, comme en hiver, ces deux parties de profilés sont soumises à des différences de température importantes et, quand ils sont réalisés en un matériau n'ayant pas un coefficient d'isolation thermique important, par exemple en aluminium, il se produit alors de fortes condensations plus particulièrement dans la partie correspondante à l'intérieur du U définie auparavant.

En outre, cette partie en U constitue un parfait canal pour favoriser la circulation de courants de convexion qui augmentent les échanges thermiques entre le profilé et les deux milieux intérieur et extérieur. Il en résulte que cette partie de profilé, du fait plus particulièrement de sa configuration en U qui est nécessaire quand la fermeture comporte au moins deux châssis, dont l'un au moins est coulissant, et encore plus quand les deux le sont, constitue un pont thermique important entraînant des pertes de calories de l'intérieur vers l'extérieur du bâtiment.

Pour tenter de pallier ces inconvénients, il a été réalisé des fermetures dans lesquelles au moins une partie du profilé en U est tapissée d'une plaque de matériau isolant thermique et les profilés en U sont des profilés à rupture de pont thermique, soit réalisés en deux parties reliées entre elles par des entretoises en un matériau isolant thermique. Les documents EP 0 485 349 et FR 2 841 929 illustrent par exemple cette technique.

Cette réalisation améliore le coefficient global d'isolation thermique des profilés, mais ne donne pas encore satisfaction.

L'art antérieur enseigne en outre des seuils en U de fermeture dans lequel un remplissage de type tapis brosse ou analogue a été disposé en vue d'arrêter la poussière et les corps étrangers, et d'empêcher ces derniers de pénétrer entre les deux cadres du châssis. On trouve notamment de tels enseignements dans le document EP 0 495 682. Cette technique ne répond pas aux besoins d'isolation thermique des fermetures.
On connaît encore le document EP 1 400 653 qui se rapporte à une fenêtre ou porte-fenêtre, coulissante à vantaux blocables en appui étanche sur le dormant, telle que décrit dans le préambule de la revendication 1, dont les moyens incluant au moins un matériau isolant, pour obturer au moins partiellement ledit espace ouvert vers l'intérieur du cadre à rupture de pont thermique défini par les deux branches latérales et le fond du profilé en U formant les montants verticaux du cadre, sont réalisés par une extension creuse de section rectangulaire d'une barrette isolante du cadre en U à rupture de pont thermique, dans ledit espace ouvert vers l'intérieur du cadre en U, perpendiculairement à la surface du fond du profilé en U formant le cadre en U, et dont la largeur de la base est égale à la largeur de la partie apparente de la barrette. Cette extension creuse détermine des parois perpendiculaires à la surface du fond du profilé en U, situées dans le plan de glissement des vantaux, sur lesquelles portent des joints des vantaux coulissants, afin de présenter une isolation phonique, contre les courants d'air et thermique élevés. Une telle technologie est peu souple d'emploi du fait que l'extension creuse ne peut dépasser en largeur la propre largeur des barrettes isolantes, en raison de la nécessité, pour effectuer le sertissage des barrettes, d'accéder à la languette de sertissage située à l'aplomb de chaque paroi de l'extension creuse. Une telle technologie ne peut en outre en aucun cas s'adapter sur des fenêtres ou portes-fenêtres conventionnelles existantes, l'extension de la barrette isolante étant monobloc avec cette dernière et donc avec le profilé cadre en U. En outre, son efficacité en terme d'isolation reste limitée.

On connaît également le document EP 1 726 765 qui se rapporte à une porte ou fenêtre coulissante avec un drainage amélioré, comportant des montants dormant dit à rupture de pont thermique, constitués chacun d'un profilé extérieur et d'un profilé intérieur métalliques, reliés par deux barrettes plastiques serties, un montant adoptant une section transversale sensiblement une forme de premier U. Un tronçon additionnel de drainage d'eau, adoptant une section de chenal presque en forme de U, est disposé et cramponné dans le premier U du dormant. Le tronçon additionnel chenal presque en forme de U, cramponné dans le dormant, est tenu à distance des barrettes isolantes et des parois supérieures des profilés métalliques de telle manière qu'un espace clos soit formé entre ces éléments. Des ponts thermiques restent présents entre le profilé métallique extérieur et le profilé métallique intérieur, selon ce document.

Aussi, la présente invention a-t-elle pour but de réaliser une fermeture du type défini au préambule de la présente description, qui pallie en grande partie les inconvénients mentionnés ci-dessus des fermetures de l'art antérieur.

Plus précisément, la présente invention a pour objet une fermeture pour bâtiment ou analogue, comportant :
- un cadre formé de montants verticaux et horizontaux définissant un plan principal Pₚ, au moins l'un des dits montants étant constitué d'un profilé d'une section transversale sensiblement en forme de "U", les deux branches latérales et le fond du profilé en U définissant un espace ouvert vers l'intérieur du cadre, ledit profilé étant en outre agencé de façon que les deux branches latérales soient sensiblement situées respectivement dans deux plans P₁, P₂ non confondus parallèles au plan principal Pₚ,
- deux châssis d'obturation montés en coopération avec le cadre de façon qu'ils soient situés à l'intérieur dudit cadre respectivement dans les deux dits plans P₁, P₂, ces deux châssis d'obturation étant en outre agencés de façon que, pour une première position relative des deux châssis par rapport au cadre, ce dernier soit obturé et que, pour une seconde position relative des deux châssis par rapport au cadre, ce dernier soit au moins partiellement ouvert,
- des moyens incluant au moins un matériau isolant, pour obturer au moins partiellement ledit espace ouvert vers l'intérieur du cadre défini par les deux branches latérales et le fond du profilé en U définissant les montants verticaux du cadre,

- les montants constitutifs du cadre étant des profilés à rupture de pont thermique comprenant un profilé extérieur métallique, un profilé intérieur métallique et des barrettes isolantes reliant ces deux profilés par sertissage, caractérisée par le fait que :
- les barrettes isolantes dudit profilé en U à rupture de pont thermique définissant les montants verticaux du cadre, sont disposées dans le fond dudit profilé en U, par le fait que
- lesdits moyens incluant au moins un matériau isolant sont disposés à cheval sur lesdites barrettes isolantes, et par le fait que
- les moyens incluant au moins un matériau isolant, pour obturer au moins partiellement ledit espace ouvert vers l'intérieur du cadre, sont séparés dudit profilé en U à rupture de pont thermique et rapportés dans ledit espace ouvert.

Suivant une caractéristique avantageuse, la fermeture selon l'invention comporte en outre des moyens incluant au moins un matériau isolant, pour obturer au moins partiellement ledit espace ouvert vers l'intérieur du cadre défini par les deux branches latérales et le fond du profilé en U définissant le montant horizontal supérieur du cadre.

Suivant une caractéristique avantageuse, la fermeture selon l'invention comporte des moyens obturant au moins partiellement ledit espace ouvert, pour créer une barrière à la circulation de courants de convexion dans ledit espace ouvert et à des échanges thermiques entre la paroi du profilé définissant ledit espace ouvert et l'intérieur du cadre.

Le terme barrière comprend un moyen allant de la simple restriction à la circulation de courants de convection, jusqu'à l'empêchement total de la circulation de courants de convection dans ledit espace.

Suivant une caractéristique avantageuse, la fermeture selon l'invention comporte des moyens obturant au moins partiellement ledit espace ouvert, pour créer une barrière à la circulation des ondes acoustiques dans ledit espace ouvert.

Suivant une caractéristique avantageuse, la fermeture selon l'invention comporte des moyens obturant au moins partiellement ledit espace ouvert, pour créer une barrière à la circulation de l'air ou de l'eau, dans ledit espace ouvert, provenant de fuites éventuelles entre le cadre et les châssis d'obturation.

Suivant une caractéristique avantageuse, les moyens incluant au moins un matériau isolant, pour obturer au moins partiellement ledit espace ouvert vers l'intérieur du cadre, sont constitués par :
- une masse de poils en un matériau isolant thermique, et
- des moyens pour solidariser ladite masse de poils avec au moins une partie de la paroi du profilé définissant ledit espace ouvert.

Suivant une caractéristique avantageuse, les moyens pour solidariser ladite masse de poils avec au moins une partie de la paroi du profilé définissant ledit espace ouvert, sont agencés de façon que les poils de ladite masse soient sensiblement perpendiculaires au plan P₃ du fond du profilé.

Suivant une caractéristique avantageuse, les moyens pour solidariser ladite masse de poils avec au moins une partie de la paroi du profilé définissant ledit espace ouvert, sont constitués par un plateau sur lequel une extrémité des poils de ladite masse sont fixés, et des moyens pour solidariser ledit plateau avec la partie de paroi du profilé définissant ledit espace ouvert.

Suivant une caractéristique avantageuse, les moyens pour solidariser ledit plateau avec la partie de paroi du profilé définissant ledit espace ouvert, sont constitués par au moins l'un des moyens suivants : moyens de glissière dans lesquels le plateau est apte à être glissé, ou moyens de clipage du plateau sur ledit profilé.

Suivant une caractéristique avantageuse, les moyens incluant au moins un matériau isolant, pour obturer au moins partiellement ledit espace ouvert vers l'intérieur du cadre, sont constitués par une pièce oblongue alvéolée, et des moyens pour solidariser ladite pièce oblongue alvéolée avec au moins une partie de ladite paroi du profilé définissant ledit espace ouvert.

Suivant une caractéristique avantageuse, ladite pièce oblongue alvéolée comprend une plaque courbée positionnée dans l'espace ouvert pour former un volume d'isolement thermique, et des moyens pour obturer ledit volume sensiblement à ces deux extrémités.

Suivant une caractéristique avantageuse, ladite pièce oblongue alvéolée est constituée par une baguette en matériau isolant thermique, ladite baguette comportant une pluralité d'alvéoles et ayant une forme sensiblement complémentaire d'au moins une partie de l'espace ouvert.

Suivant une caractéristique avantageuse, les moyens pour solidariser ladite pièce oblongue alvéolée avec au moins une partie de ladite paroi du profilé définissant ledit espace ouvert, sont constitués par au moins l'un des moyens suivants : moyens de glissière dans lesquels la baguette est apte à être glissée, moyens de clipage de la baguette sur le profilé, moyens de collage.

Suivant une caractéristique avantageuse, lorsqu'une partie de l'un des deux châssis d'obturation est apte à pénétrer dans une partie de l'espace ouvert occupée par ladite baguette quand il est dans sa première position relative par rapport au cadre, ladite baguette comporte une portion de paroi souple contre laquelle ladite partie de ce châssis est apte à venir buter.

Suivant une caractéristique avantageuse, lorsque le cadre est formé de montants horizontaux et de montants verticaux, chacun étant constitué d'un profilé d'une section transversale sensiblement en forme de "U", les deux branches latérales et le fond du profilé en U définissant un espace ouvert vers l'intérieur du cadre, ledit profilé étant en outre agencé de façon que les deux dites branches latérales soient sensiblement situées respectivement dans deux plans non confondus parallèles au plan principal, ladite pièce oblongue alvéolée est montée en coopération avec les montants verticaux et ladite masse de poils en un matériau isolant thermique est montée en coopération avec au moins l'un des montants horizontaux.

D'autres caractéristiques et avantages de l'invention apparaîtront au cours de la description suivante donnée en regard des dessins annexés à titre illustratif mais nullement limitatif, dans lesquels :
La figure 1 représente, sous forme schématique et suivant une coupe horizontale, le principe d'un mode de réalisation de la fermeture selon l'invention.
La figure 2A représente, en coupe verticale partielle supérieure, un mode de réalisation de la fermeture selon l'invention en accord avec le schéma de la figure 1.
Les figures 2B, 3, 4 et 5 représentent, en coupe horizontale partielle, respectivement quatre modes de réalisation de la fermeture selon l'invention en accord avec le schéma de la figure 1.

Il est tout d'abord précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est aussi précisé que les figures représentent plusieurs modes de réalisation de l'objet selon l'invention, mais qu'il peut exister d'autres modes de réalisation qui répondent à la définition de cette invention.

Il est en outre précisé que, lorsque, selon la définition de l'invention, l'objet de l'invention comporte "au moins un" élément ayant une fonction donnée, le mode de réalisation décrit peut comporter plusieurs de ces éléments. Réciproquement, si le mode de réalisation de l'objet selon l'invention tel qu'illustré comporte plusieurs éléments de fonction identique et si, dans la description, il n'est pas spécifié que l'objet selon cette invention doit obligatoirement comporter un nombre particulier de ces éléments, l'objet de l'invention pourra être défini comme comportant "au moins un" de ces éléments.

Il est enfin précisé que lorsque, dans la présente description, une expression définit à elle seule, sans mention particulière spécifique la concernant, un ensemble de caractéristiques structurelles, ces caractéristiques peuvent être prises, pour la définition de l'objet de la protection demandée, quand cela est techniquement possible, soit séparément, soit en combinaison totale et/ou partielle.

La figure 1 représente le schéma de principe d'une fermeture pour bâtiment ou analogue, par exemple une porte, une fenêtre, une porte-fenêtre ou analogue, qui comporte un cadre 1 formé de montants 2, 3, 4, 5 définissant un plan principal Pₚ dans lequel au moins l'un des montants, horizontal et/ou vertical, est constitué d'un profilé 10 d'une section transversale sensiblement en forme de "U", comme cela est le cas sur la figure 1, avec au moins les deux montants verticaux 2, 3 représentés.

Sur toutes les figures représentant un mode de réalisation non schématique, les montants 2, 3, 4, et 5 du cadre dormant 1 sont avantageusement constitués de profilés 10 à rupture de pont thermique, par exemple comme représenté, chaque profilé 10 comprenant de façon connue un profilé extérieur métallique, un profilé intérieur métallique et des barrettes isolantes reliant ces deux profilés par sertissage.

Les deux branches latérales 11, 12 et le fond 13 du profilé en U définissent un espace 14 ouvert vers l'intérieur 15 du cadre, le profilé 10 étant en outre agencé de façon que les deux branches latérales 11, 12 de la forme en U soient sensiblement situées respectivement dans deux plans P₁, P₂ non confondus parallèles au plan principal Pₚ.

La fermeture comporte en outre au moins deux châssis d'obturation 20, 21, comme des baies vitrées ou analogues, montés en coopération avec le cadre 1 de façon qu'ils soient situés à l'intérieur 15 du cadre respectivement dans les deux plans P₁, P₂ définis ci-dessus.

Sur la figure 1, il est représenté deux châssis qui sont tous les deux coulissants, par exemple de façon connue en elle-même sur des rails ou analogues schématisés sur la figure en Rₐ. Cependant, il est bien précisé que la présente l'invention peut s'appliquer à une fermeture qui comporte plus de deux châssis, ou une fermeture comportant un châssis fixe et d'autres coulissants.

Ces deux châssis d'obturation 20, 21 sont en outre agencés de façon que, pour une première position relative des deux châssis par rapport au cadre, ce dernier soit obturé, comme illustré sur la figure 1, et que, pour une seconde position relative des deux châssis par rapport au cadre, ce dernier soit au moins partiellement ouvert.

Selon une caractéristique importante de l'invention, la fermeture comporte en outre des moyens 30 incluant au moins un matériau isolant, obturant au moins partiellement l'espace ouvert 14 vers l'intérieur 15 du cadre 1 défini par les deux branches latérales 11, 12 et le fond 13 du profilé en U, pour créer avantageusement une barrière à la circulation de courants de convexion dans l'espace ouvert 14 et à des échanges thermiques entre la paroi 16 du profilé 10 définissant l'espace ouvert 14 et l'intérieur 15 du cadre 1.

Par référence aux figures 2A et 2B qui représentent deux coupes partielles d'un premier mode de réalisation de la fermeture selon l'invention, suivant deux plans respectivement vertical et horizontal, les moyens 30 définis ci-dessus sont constitués par une masse de poils 31 en un matériau isolant thermique, comme une matière plastique ou analogue, et des moyens 32 pour solidariser cette masse de poils 31 avec au moins une partie de la paroi 16 du profilé 10 définissant cet espace ouvert 14.

De façon très préférentielle, les moyens 32 définis ci-dessus, sont agencés de façon que les poils de la masse 31 soient sensiblement perpendiculaires au plan P₃ du fond 13 du profilé 10, et avantageusement de façon que leur extrémité libre soit tournée vers l'intérieur 15 du cadre 1.

De façon avantageuse, les moyens 32 pour solidariser la masse de poils 31 avec au moins une partie de la paroi du profilé 10 définissant l'espace ouvert 14, sont constitués, comme illustré sur les deux figures 2A et 2B, par un plateau 33 sur lequel sont fixées les extrémités des poils de la masse 31 opposées aux extrémités libres, et des moyens 34 pour solidariser ce plateau 33 avec la partie de paroi 16 du profilé 10 définissant l'espace ouvert 14.

Il est bien évident que les moyens 34 pour solidariser le plateau 33 avec la partie de paroi du profilé définissant l'espace ouvert 14 peuvent être constitués de différentes façons. Cependant, comme illustré sur les deux figures 2A et 2B**,** ils sont avantageusement constitués par des moyens de glissière 39 dans lesquels le plateau 33 est apte à être glissé, ou par des moyens de clipage ou analogue du plateau 33 sur le profilé 10. Les moyens 34 peuvent adopter la forme d'un profilé en U en matière plastique rigide, les moyens de glissière 39 étant formés à l'intérieur et au fond du U, comme représenté sur la figure 2A ou 2B. Le profilé 34 en U peut adopter une hauteur de branche permettant un clipage du profilé 34 portant la masse de poils 31 solidarisé par le plateau 33, sous des retours des branches du profilé 10 en U, comme représenté.

La masse de poils 31 combinée aux moyens 34 tels que décrits par exemple ci-dessus permet d'obturer au moins partiellement l'espace ouvert 14, pour créer une barrière à la circulation des ondes acoustiques dans cet espace ouvert. Ainsi, les ondes sonores provenant du milieu extérieur à la fermeture, sont au moins partiellement arrêtées et ne se propagent pas dans le milieu intérieur à la fermeture.

En outre, la masse de poils 31 combinée aux moyens 34 tels que décrits par exemple ci-dessus permet d'obturer au moins partiellement l'espace ouvert 14, pour créer une barrière à la circulation de l'air ou de l'eau dans cet espace ouvert, provenant de fuites éventuelles entre le cadre 1 et les châssis d'obturation 20, 21. De telles fuites peuvent se produire par exemple en cas de joint défaillant entre un châssis 20 ou 21 ouvrant et le cadre 1 dormant. La masse de poils 31 combinée aux moyens 34 permet dans ce cas d'améliorer l'étanchéité AEV générale de la fermeture, c'est à dire l'étanchéité à l'air, à l'eau, et au vent. La densité et le diamètre des poils permettront à l'homme du métier sans difficulté en jouant sur ces paramètres, d'obtenir des effets plus ou moins complets ; en termes de barrière thermique, acoustique, de barrière de convection, ou de barrière à l'air, à l'eau, ou au vent.

Selon un autre mode de réalisation, comme illustré sur les figures 3, 4 et 5, les moyens 30 pour obturer au moins partiellement l'espace ouvert 14 vers l'intérieur 15 du cadre défini par les deux branches latérales 11, 12 et le fond 13 du profilé en U, peuvent être constitués d'une pièce oblongue alvéolée 40 et de moyens pour solidariser cette pièce oblongue alvéolée 40 avec au moins une partie de la paroi 16 du profilé 10 définissant l'espace ouvert 14. La pièce oblongue permet avantageusement de créer dans l'espace 14 ouvert, une barrière à la circulation de courants de convexion et à des échanges thermiques entre la paroi du profilé définissant l'espace ouvert et l'intérieur du cadre, et permet en outre avantageusement de créer dans cet espace 14 une barrière à la circulation des ondes acoustiques, ainsi qu'une barrière à l'air, à l'eau, et au vent, en cas de défaillance de l'étanchéité normale entre l'ouvrant et le dormant.

La figure 3 représente un premier mode de réalisation de la pièce oblongue alvéolée 40 comme définie ci-dessus.

Selon ce mode de réalisation, la pièce oblongue 40 est avantageusement constituée d'une pièce de plaquage 41 en un matériau thermiquement isolant positionnée au contact sur au moins une partie de la paroi 16 du profilé 10 définissant l'espace ouvert, d'une plaque courbée 42 positionnée dans l'espace ouvert 14 pour former, avec la pièce de plaquage 41, un volume d'isolement thermique 43, et de moyens pour obturer le volume d'isolement thermique sensiblement à ses deux extrémités. Il est à noter que la pièce de plaquage 41 peut être absente de ce mode de réalisation, tout en formant le volume d'isolement thermique 43 obturé entre la plaque courbée 42 et la partie de la paroi 16 du profilé 10 isolée par la plaque courbée 42, comme représentée sur la figure 3 si la pièce de plaquage 41 était absente. Cette dernière variante non représentée est toutefois un peu moins performante que le mode décrit avec l'aide de la figure 3.

De cette façon, les alvéoles forment des cavités fermées qui enferment un milieu gazeux, comme de l'air, constituant une bonne isolation thermique, et donc une barrière thermique, tout en empêchant la circulation de courants de convexion dans cette partie en U du profilé 10. La courbure de la plaque courbée 42 sera de préférence telle que cette plaque 42 se trouvera voisine d'une partie 56 du châssis 20, 21 lorsque ce dernier est placé dans la première position relative des deux châssis, d'obturation du cadre, comme représenté sur la figure 3. La partie 56 du châssis peut avantageusement être constituée du bord du châssis. Dans ce mode de réalisation, la plaque courbée 42 sera de préférence en matière plastique rigide, de type PVC ou analogue. A titre d'exemple, un jeu inférieur à 2 mm peut exister entre le bord du châssis 20, 21 et la surface extérieure en plastique rigide de la plaque courbée 42, permettant de garantir une fermeture correcte du châssis, tout en formant une barrière aux courants de convection par une restriction du passage des courants entre le bord du châssis 20, 21 et la surface extérieure en plastique rigide de la plaque courbée 42. En outre, la courbure de la plaque courbée 42 sera de préférence telle que la surface de cette plaque 42 dirigée vers l'intérieur du cadre se trouvera voisine d'un retour 60 des branches 11, 12 du cadre en U, comme représenté sur la figure 3, en sorte de créer une simple restriction aux courants de convection provenant de la surface intérieure de ces branches pour le châssis concerné. Dans le cas de la présence de la plaque isolante 41, la surface de la plaque 42 dirigée vers l'intérieur du cadre pourra avantageusement être en contact avec la plaque isolante, comme représenté sur la figure 3.

Les moyens, non illustrés, pour obturer le volume d'isolement thermique sensiblement à ses deux extrémités, peuvent être constitués de différentes façons.

Par exemple, ils peuvent être constitués par des bouchons ou analogues placés aux deux extrémités. Mais, comme cette pièce oblongue 40 est généralement positionnée sur un premier montant qui est lui-même placé entre deux seconds montants faisant avec lui, par exemple, des angles droits, (par exemple un montant vertical intercalé entre deux montants horizontaux haut et bas), les moyens pour obturer le volume d'isolement thermique à ses deux extrémités sont constitués par les deux seconds montants eux-mêmes ou par des éléments supportés par ces deux seconds montants, par exemple d'autres pièces oblongues 40, selon des coupes d'onglet ou des coupes droites.

Les figures 4 et 5 représentent deux autres modes de réalisation de la pièce oblongue alvéolée 40, dans lesquels cette dernière est constituée d'une baguette 50 avantageusement réalisée dans un profilé en matériau isolant thermique comme une matière plastique ou analogue, avantageusement rigide, et d'une forme sensiblement complémentaire d'au moins une partie de l'espace ouvert 14.

Cette baguette 50 comporte une pluralité d'alvéoles 51, 52, ... qui sont généralement linéaires. Quant aux moyens pour solidariser la baguette 50 avec au moins une partie de la paroi 16 du profilé 10 définissant l'espace ouvert 14, ils sont de façon avantageuse constitués par des moyens de clipage 54 de la baguette sur le profilé, comme illustré sur les figures 4 et 5. Cependant, il est possible qu'ils soient constitués, par exemple, par des moyens de glissière dans lesquels la baguette est apte à être glissée, et/ou des moyens de collage.

Comme représenté sur les figures 2 à 5, les barrettes isolantes 70 de chacun des profilés 10 en U à rupture de pont thermique sont avantageusement disposées dans le fond du U du profilé en U, les moyens 30 incluant au moins un matériau isolant obturant au moins partiellement l'espace ouvert 14 étant disposés à cheval sur les barrettes isolantes.

Quand les alvéoles sont obtenues par des profilés comportant des parois intérieures longitudinales, sont aussi prévus des moyens pour obturer les deux extrémités de la baguette. Ces derniers moyens sont par exemple constitués comme ceux décrits ci-dessus en regard de la figure 3.

Dans une réalisation avantageuse, comme dans le cas illustré sur les figures 4 et 5, lorsqu'une partie 56 de l'un des deux châssis d'obturation est apte à pénétrer dans une partie de l'espace ouvert 14 occupée par la baguette 50 quand il est dans sa première position relative par rapport au cadre 1, la baguette 50 comporte une portion de paroi souple 55 avantageusement élastique, contre laquelle cette partie 56 de châssis 20, 21 est apte à venir buter. De cette façon, si, de façon volontaire ou involontaire, les dimensions de certaines pièces constituant la fermeture sont légèrement supérieures à celles initialement prévues, la partie 56 du châssis vient déformer cette portion de paroi souple 55 sans créer des efforts de déformation sur toute la baguette, cette portion de paroi souple 55 reprenant sa forme initiale dès que le châssis 20, 21 passe de sa première position à sa seconde position en s'éloignant du profilé 10.

Dans les exemples décrits ci-dessus, sont prévus des moyens 30 pour créer avantageusement une barrière à la circulation de courants de convexion dans l'espace ouvert 14 d'un seul montant 2, 3, 4, 5 et à des échanges thermiques entre la paroi 16 du profilé 10 définissant l'espace ouvert 14 et l'intérieur 15 du cadre 1. Il est cependant bien entendu que tous ces moyens 30 sont présents selon l'invention sur les montants verticaux et sur la longueur des montants, et peuvent être avantageusement présents dans tous les montants 2, 3, 4, 5 constituant le cadre 1, notamment horizontaux 4 ou 5 comme représenté sur la figure 2A, et que la fermeture peut comporter l'un des modes de réalisation possibles des moyens 30 décrits ci-avant, ou plusieurs de ces modes de réalisation.

Il est cependant plus avantageux que, dans le cas d'une fermeture comme une porte ou une porte-fenêtre comportant des moyens 30 sur tout son pourtour dont le cadre est formé de montants horizontaux 4, 5 et de montants verticaux 2, 3, chacun étant constitué d'un profilé d'une section transversale sensiblement en forme de "U", les deux branches latérales et le fond du profilé en U définissant un espace ouvert vers l'intérieur du cadre, le profilé étant en outre agencé de façon que les deux branches latérales soient sensiblement situées respectivement dans deux plans non confondus parallèles au plan principal, la pièce oblongue alvéolée 40 soit montée en coopération avec les montants verticaux 2, 3, et que la masse de poils 31 en un matériau isolant thermique soit montée en coopération avec les montants horizontaux, notamment le montant horizontal 4 en bas du cadre, et éventuellement le montant horizontal 5 en haut du cadre, tout en permettant l'assemblage du châssis coulissant sur le dormant. A cet effet, la masse de poils dans le montant horizontal supérieur sera suffisamment flexible et élastique pour être déformée lors de l'insertion du châssis coulissant vers le haut puis pouvoir revenir en position initiale lorsque le châssis est ensuite posé sur son rail.

Il est souligné que les figures 2 à 5 illustrent plusieurs formes possibles d'un montant réalisé dans un profilé en U 10 comme défini auparavant, mais que beaucoup d'autres formes sont possibles pour ce montant. Elles ne présentent aucune difficulté de conception par un homme du métier pour répondre aux conditions imposées par la structure globale souhaitée pour la fermeture.

## Revendications

1. Fermeture pour bâtiment ou analogue, comportant :
• un cadre (1) formé de montants (2, 3, 4, 5) verticaux et horizontaux définissant un plan principal (Pₚ), au moins l'un des dits montants étant constitué d'un profilé (10) d'une section transversale sensiblement en forme de "U", les deux branches latérales (11, 12) et le fond (13) du profilé en U définissant un espace (14) ouvert vers l'intérieur (15) du cadre, ledit profilé (10) étant en outre agencé de façon que les deux branches latérales (11, 12) soient sensiblement situées respectivement dans deux plans (P₁, P₂) non confondus parallèles au plan principal (Pₚ),
• deux châssis d'obturation (20, 21) montés en coopération avec le cadre (1) de façon qu'ils soient situés à l'intérieur (15) dudit cadre respectivement dans les deux dits plans (P₁, P₂), ces deux châssis d'obturation (20, 21) étant en outre agencés de façon que, pour une première position relative des deux châssis par rapport au cadre, ce dernier soit obturé et que, pour une seconde position relative des deux châssis par rapport au cadre, ce dernier soit au moins partiellement ouvert, et
• des moyens (30) incluant au moins un matériau isolant, pour obturer au moins partiellement ledit espace ouvert (14) vers l'intérieur (15) du cadre défini par les deux branches latérales (11, 12) et le fond (13) du profilé en U définissant les montants verticaux (2, 3) du cadre (1),
- les montants constitutifs du cadre (1) étant des profilés à rupture de pont thermique comprenant un profilé extérieur métallique, un profilé intérieur métallique et des barrettes isolantes (70) reliant ces deux profilés par sertissage
***caractérisée par le fait que*** :
- les barrettes isolantes (70) dudit profilé (10) en U à rupture de pont thermique définissant les montants verticaux (2, 3) du cadre (1), sont disposées dans le fond dudit profilé en U, **par le fait que**
- lesdits moyens (30) incluant au moins un matériau isolant sont disposés à cheval sur lesdites barrettes isolantes (70), et **par le fait que**
- les moyens (30) incluant au moins un matériau isolant, pour obturer au moins partiellement ledit espace ouvert (14) vers l'intérieur (15) du cadre, sont séparés du profilé (10) en U à rupture de pont thermique et rapportés dans ledit espace ouvert (14).

2. Fermeture selon la revendication 1, ***caractérisée par le fait* qu'**elle comporte en outre des moyens (30) incluant au moins un matériau isolant, pour obturer au moins partiellement ledit espace ouvert (14) vers l'intérieur (15) du cadre défini par les deux branches latérales (11, 12) et le fond (13) du profilé en U définissant le montant horizontal (5) supérieur du cadre (1).

3. Fermeture selon la revendication 1 ou 2, ***caractérisée par le fait* qu'**elle comporte des moyens (30) obturant au moins partiellement ledit espace ouvert (14), pour créer une barrière à la circulation de courants de convexion dans ledit espace ouvert (14) et à des échanges thermiques entre la paroi (16) du profilé (10) définissant ledit espace ouvert (14) et l'intérieur (15) du cadre (1).

4. Fermeture selon l'une quelconque des revendications 1 à 3, ***caractérisée par le fait* qu'**elle comporte des moyens (30) obturant au moins partiellement ledit espace ouvert (14), pour créer une barrière à la circulation des ondes acoustiques dans ledit espace ouvert (14).

5. Fermeture selon l'une des revendications 1 à 4, ***caractérisée par le fait* qu'**elle comporte des moyens (30) obturant au moins partiellement ledit espace ouvert (14), pour créer une barrière à la circulation de l'air ou de l'eau, dans ledit espace ouvert (14), provenant de fuites éventuelles entre le cadre (1) et les châssis d'obturation (20, 21).

6. Fermeture selon l'une des revendications 1 à 5, ***caractérisée par le fait que*** les moyens (30) incluant au moins un matériau isolant, pour obturer au moins partiellement ledit espace ouvert (14) vers l'intérieur (15) du cadre, sont constitués par
• une masse de poils (31) en un matériau isolant thermique, et
• des moyens (32) pour solidariser ladite masse de poils (31) avec au moins une partie de la paroi (16) du profilé (10) définissant ledit espace ouvert (14).

7. Fermeture selon la revendication 6, ***caractérisée par le fait que*** les moyens (32) pour solidariser ladite masse de poils (31) avec au moins une partie de la paroi du profilé définissant ledit espace ouvert, sont agencés de façon que les poils de ladite masse (31) soient sensiblement perpendiculaires au plan (P₃) du fond (13) du profilé (10).

8. Fermeture selon l'une des revendications 6 et 7, ***caractérisée par le fait que*** les moyens (32) pour solidariser ladite masse de poils (31) avec au moins une partie de la paroi du profilé (10) définissant ledit espace ouvert (14), sont constitués par un plateau (33) sur lequel une extrémité des poils de ladite masse (31) sont fixés, et des moyens (34) pour solidariser ledit plateau (33) avec la partie de paroi (16) du profilé (10) définissant ledit espace ouvert.

9. Fermeture selon la revendication 8, ***caractérisée par le fait que*** les moyens (34) pour solidariser ledit plateau (33) avec la partie de paroi du profilé définissant ledit espace ouvert (14), sont constitués par au moins l'un des moyens suivants : moyens de glissière dans lesquels le plateau (33) est apte à être glissé, ou moyens de clipage du plateau (33) sur ledit profilé (10).

10. Fermeture selon l'une des revendications 1 à 5, ***caractérisée par le fait que*** les moyens (30) incluant au moins un matériau isolant, pour obturer au moins partiellement ledit espace ouvert (14) vers l'intérieur (15) du cadre, sont constitués par une pièce oblongue alvéolée (40), et des moyens pour solidariser ladite pièce oblongue alvéolée (40) avec au moins une partie de ladite paroi (16) du profilé (10) définissant ledit espace ouvert (14).

11. Fermeture selon la revendication 10, ***caractérisée par le fait que*** ladite pièce oblongue alvéolée (40) comprend une plaque courbée (42) positionnée dans l'espace ouvert (14) pour former un volume d'isolement thermique (43), et des moyens pour obturer ledit volume sensiblement à ces deux extrémités.

12. Fermeture selon la revendication 10, ***caractérisée par le fait que*** ladite pièce oblongue alvéolée (40) est constituée par une baguette (50) en matériau isolant thermique, ladite baguette comportant une pluralité d'alvéoles (51, 52, ...) et ayant une forme sensiblement complémentaire d'au moins une partie de l'espace ouvert (14).

13. Fermeture selon la revendication 12, ***caractérisée par le fait que*** les moyens pour solidariser ladite pièce oblongue alvéolée (40) avec au moins une partie de ladite paroi (16) du profilé (10) définissant ledit espace ouvert ( 14), sont constitués par au moins l'un des moyens suivants : moyens de glissière dans lesquels la baguette est apte à être glissée, moyens de clipage (54) de la baguette sur le profilé, moyens de collage.

14. Fermeture selon l'une des revendications 12 et 13, ***caractérisée par le fait que**,* lorsqu'une partie (56) de l'un des deux châssis d'obturation est apte à pénétrer dans une partie de l'espace ouvert (14) occupée par ladite baguette (50) quand il est dans sa première position relative par rapport au cadre (1), ladite baguette (50) comporte une portion de paroi souple (55) contre laquelle ladite partie (56) de ce châssis est apte à venir buter.

15. Fermeture selon les revendications 6 et 10, lorsque le cadre (1) est formé de montants horizontaux (4, 5) et de montants verticaux (2, 3), chacun étant constitué d'un profilé d'une section transversale sensiblement en forme de "U", les deux branches latérales et le fond du profilé en U définissant un espace ouvert vers l'intérieur du cadre, ledit profilé étant en outre agencé de façon que les deux dites branches latérales soient sensiblement situées respectivement dans deux plans non confondus parallèles au plan principal, ***caractérisée par le fait que*** ladite pièce oblongue alvéolée (40) est montée en coopération avec les montants verticaux et ladite masse de poils (31) en un matériau isolant thermique est montée en coopération avec au moins l'un des montants horizontaux.

## Claims

1. Closure for a building or the like, comprising:
• a frame (1) formed of vertical and horizontal members (2, 3, 4, 5) defining a principal plane (Pp), at least one of the said members consisting of a substantially U-section section piece (10), the two lateral branches (11, 12) and the bottom (13) of the U-section defining a space (14) which is open towards the inside (15) of the frame, the said section piece (10) further being arranged so that the two lateral branches (11, 12) are substantially respectively situated in two non-coincident plates (P₁, P₂) which are parallel to the principal plane (Pp),
• two closing-off casements (20, 21) mounted to collaborate with the frame (1) so that they are situated on the inside (15) of the said frame in the two said planes (P₁, P₂) respectively, these two closing-off casements (20, 21) further being arranged so that, when the two casements are in a first relative position to the frame, the latter is closed off and so that, when the two casements are in a second relative position with respect to the frame, the latter is at least partially open, and
• means (30) including at least one insulating material for at least partially closing off the said open space (14) towards the inside (15) of the frame defined by the two lateral branches (11, 12) and the bottom (13) of the U-section that defines the vertical members (2, 3) of the frame (1),
- the constituent members of the frame (1) being section pieces with thermal break comprising a metal outer section piece, a metal inner section piece and insulating strips (70) connecting these two section pieces by clinching,
**characterized in that**
- the insulating strips (70) of the said thermal break U-section (10) that defines the vertical members (2, 3) of the frame (1) are positioned in the bottom of the said U-section, **in that**
- the said means (30) including at least one insulating material are positioned astride the said insulating strips (70), and **in that**
- the means (30) including at least one insulating material, for at least partially closing off the said open space (14) towards the inside (15) of the frame, are separated from the thermal break U-section (10) and added into the said open space (14).

2. Closure according to Claim 1, **characterized in that** it further comprises means (30) including at least one insulating material for at least partially closing off the said open space (14) towards the inside (15) of the frame defined by the two lateral branches (11, 12) and the bottom (13) of the U-section that defines the upper horizontal member (5) of the frame (1).

3. Closure according to Claim 1 or 2, **characterized in that** it comprises means (30) at least partially closing off the said open space (14) in order to create a barrier to the circulation of convection currents in the said open space (14) and to exchanges of heat between the wall (16) of the section piece (10) that defines the said open space (14) and the inside (15) of the frame (1).

4. Closure according to any one of Claims 1 to 3, **characterized in that** it comprises means (30) at least partially closing off the said open space (14) in order to create a barrier to the circulation of sound waves in the said open space (14).

5. Closure according to one of Claims 1 to 4, **characterized in that** it comprises means (30) at least partially closing off the said open space (14) in order to create a barrier to the circulation of air or of water in the said open space (14) as a result of any leaks between the frame (1) and the closing-off casements (20, 21).

6. Closure according to one of Claims 1 to 5, **characterized in that** the means (30) including at least one insulating material for at least partially closing off the said open space (14) towards the inside (15) of the frame consist of:
• a mass of bristles (31) made of a thermally insulating material, and
• means (32) for securing the said mass of bristles (31) to at least part of the wall (16) of the section piece (10) that defines the said open space (14).

7. Closure according to Claim 6, **characterized in that** the means (32) for securing the said mass of bristles (31) to at least part of the wall of the section piece that defines the said open space are arranged so that the bristles of the said mass (31) are substantially perpendicular to the place (P₃) of the bottom (13) of the section piece (10).

8. Closure according to either of Claims 6 and 7, **characterized in that** the means (32) for securing the said mass of bristles (31) to at least part of the wall of the section piece (10) that defines the said open space (14) consist of a plate (33) to which one end of the bristles of the said mass (31) are attached, and means (34) for securing the said plate (33) to the part of the wall (16) of the section piece (10) that defines the said open space.

9. Closure according to Claim 8, **characterized in that** the means (34) for securing the said plate (33) to the part of the wall of the section piece that defines the said open space (14) consist of at least one of the following means: slideway means into which the plate (33) can be slid, or means of clipping the plate (33) onto the said section piece (10).

10. Closure according to one of Claims 1 to 5, **characterized in that** the means (30) including at least one insulating material for at least partially closing off the said open space (14) towards the inside (15) of the frame consist of a cellular oblong component (40), and of the means for securing the said cellular oblong component (40) to at least part of the said wall (16) of the section piece (10) that defines the said open space (14).

11. Closure according to Claim 10, **characterized in that** the said cellular oblong component (40) comprises a curved sheet (42) positioned in the open space (14) to form a thermally insulating volume (43) and means for closing off the said volume substantially at its two ends.

12. Closure according to Claim 10, **characterized in that** the said cellular oblong component (40) consists of a strip (50) of thermally insulating material, the said strip comprising a plurality of cells (51, 52, etc.) and having a shape that substantially complements at least part of the open space (14).

13. Closure according to Claim 12, **characterized in that** the means for securing the said cellular oblong component (40) to at least part of the said wall (16) of the section piece (10) that defines the said open space (14) consist of at least one of the following means: slideway means into which the strip can be slid, means (54) of clipping the strip onto the section piece, bonding means.

14. Closure according to one of Claims 12 and 13, **characterized in that** when part (56) of one of the two closing-off casements is able to penetrate part of the open space (14) occupied by the said strip (50) when it is in its first relative position in relation to the frame (1), the said strip (50) comprises a flexible wall portion (55) against which the said part (56) of this casement is able to butt.

15. Closure according to Claims 6 and 10, when the frame (1) is formed of horizontal members (4, 5) and of vertical members (2, 3) each consisting of a substantially U-section section piece, the two lateral branches and the bottom of the U-section defining a space that is open towards the inside of the frame, the said section piece further being arranged so that the two said lateral branches are substantially respectively situated in two non-coincident planes which are parallel to the principal plane, **characterized in that** the said cellular oblong component (40) is mounted to collaborate with the vertical members and the said mass of bristles (31) made of a thermally insulating material is mounted to collaborate with at least one of the horizontal members.

## Patentansprüche

1. Verschlusselement für ein Gebäude oder Ähnliches, mit
• einem Rahmen (1), der aus vertikalen und horizontalen Pfosten (2, 3, 4, 5) gebildet ist, die eine Hauptebene (Pₚ) definieren, wobei mindestens einer der Pfosten aus einem Profil (10) mit einem im Wesentlichen U-förmigen Querschnitt besteht, wobei die Seitenschenkel (11, 12) und der Boden (13) des U-förmigen Profils einen zum Inneren (15) des Rahmens offenen Raum (14) definieren, wobei das Profil (10) zudem so angeordnet ist, dass die beiden Seitenschenkel (11, 12) sich im Wesentlichen jeweils in zwei nicht zusammenfallenden und zur Hauptebene parallelen Ebenen (P₁, P₂) befinden,
• zwei Verschlusseinfassungen (20, 21), die zusammenwirkend mit dem Rahmen (1) angebracht sind, so dass sie sich innerhalb (15) des Rahmens jeweils in den beiden Ebenen (P₁, P₂) befinden, wobei diese beiden Verschlusseinfassungen (20, 21) zudem so angeordnet sind, dass bei einer ersten Relativstellung der beiden Einfassungen bezüglich des Rahmens Letzterer verschlossen ist und dass bei einer zweiten Relativstellung der beiden Einfassungen bezüglich des Rahmens Letzterer geöffnet ist, und
• Mitteln (30), die mindestens ein Isoliermaterial zum mindestens teilweise Verschließen des zum Inneren (15) des Rahmens offenen Raums (14) enthalten, der von den von den beiden Seitenschenkeln (11, 12) und von dem Boden (13) des U-förmigen Profils definiert ist, welche die vertikalen Pfosten (2, 3) des Rahmens (1) definieren,
- wobei die den Rahmen (1) bildenden Pfosten Profile mit Wärmebrückenunterbrechung sind, die ein Metallaußenprofil, ein Metallinnenprofil und Isolierstege (70) enthalten, die diese beiden Profile durch Bördeln verbinden,
**dadurch gekennzeichnet, dass**
- die Isolierstege (70) des U-förmigen Profils mit Wärmebrückenunterbrechung, die die vertikalen Pfosten (2, 3) des Rahmens (1) definieren, am Boden des U-förmigen Profils angeordnet sind, dass
- die Mittel (30), die mindestens ein Isoliermaterial enthalten, rittlings sitzend auf den Isolierstegen (70) angeordnet sind, und dass
- die Mittel (30), die mindestens ein Isoliermaterial enthalten, vom U-förmigen Profil (10) mit Wärmebrückenunterbrechung getrennt und in den offenen Raum (14) eingebracht sind, um den offenen Raum (14) zum Inneren (15) des Rahmens mindestens teilweise zu verschließen.

2. Verschlusselement nach Anspruch 1, **dadurch gekennzeichnet, dass** es zudem Mittel (30) aufweist, die mindestens ein Isoliermaterial zum mindestens teilweise Verschließen des zum Inneren (15) des Rahmens offenen Raums (14) enthalten, der durch die beiden Seitenschenkel (11, 12) und den Boden (13) des U-förmigen Profils definiert ist, welche die vertikalen Pfosten (2, 3) des Rahmens (1) definieren.

3. Verschlusselement nach Anspruch 1 oder 2, **dadurch gekennzeichnet, dass** es Mittel (30) aufweist, die den offenen Raum (14) mindestens teilweise verschließen, um gegen das Zirkulieren von Konvektionsströmen im offenen Raum (14) und Wärmeaustausche zwischen der Wand (16) des Profils (10), die den offenen Raum (14) definiert, und dem Inneren (15) des Rahmens eine Barriere zu bilden.

4. Verschlusselement nach einem der Ansprüche 1 bis 3, **dadurch gekennzeichnet, dass** es Mittel (30) aufweist, die den offenen Raum (14) mindestens teilweise verschließen, um gegen das Zirkulieren von akustischen Wellen im offenen Raum (14) eine Barriere zu bilden.

5. Verschlusselement nach einem der Ansprüche 1 bis 4, **dadurch gekennzeichnet, dass** es Mittel (30) aufweist, die den offenen Raum (14) verschließen, um gegen das Zirkulieren von Luft oder Wasser im offenen Raum (14), die von eventuellen Lecks zwischen dem Rahmen (1) und den Verschlusseinfassungen (20, 21) stammen, eine Barriere zu bilden.

6. Verschlusselement nach einem der Ansprüche 1 bis 5, **dadurch gekennzeichnet, dass** die Mittel (30), die ein Isoliermittel zum mindestens teilweise Verschließen des zum Inneren (15) des Rahmens offenen Raums (14) enthalten, aus Folgendem bestehen:
• einer Flormasse (31) aus einem Wärmeisoliermaterial und
• Mitteln (32), um die Flormasse (31) mit mindestens einem Teil der Wand (16) des Profils, die den offenen Raum (14) definiert, zu verbinden.

7. Verschlusselement nach Anspruch 6, **dadurch gekennzeichnet, dass** die Mittel (32) zum Verbinden der Flormasse (31) mit mindestens einem Teil der Wand des Profils (10), der den offenen Raum definiert, so angeordnet sind, dass die Flore der Masse (31) im wesentlichen senkrecht zur Ebene (P₃) des Bodens des Profils (10) sind.

8. Verschlusselement nach einem der Ansprüche 6 und 7, **dadurch gekennzeichnet, dass** die Mittel (32) zum Verbinden der Flormasse (31) mit mindestens einem Teil der Wand des Profils (10), der den offenen Raum definiert, aus einer Scheibe (33), auf welcher die Enden der Flore der Masse (31) befestigt sind, und aus Mitteln (34) zum Verbinden der Scheibe (33) mit dem Teil der Wand (16) des Profils (10), welcher den offenen Raum definiert, bestehen.

9. Verschlusselement nach Anspruch 8, **dadurch gekennzeichnet, dass** die Mittel (32) zum Verbinden der Flormasse (31) mit demjenigen Teil der Wand des Profils, der den offenen Raum (14) definiert, mindestens aus folgenden Mitteln bestehen: Gleitschienenmitteln, in welchen die Scheibe (33) gleitend eingeschoben werden kann, oder Mitteln zum Einclipsen der Scheibe (33) am Profil (10).

10. Verschlusselement nach einem der Ansprüche 1 bis 5, **dadurch gekennzeichnet, dass** die Mittel (30), die mindestens ein Isoliermaterial zum mindestens teilweise Verschließen des zum Inneren (15) des Rahmens offenen Raums (14) enthalten, aus einem länglichen, wabenförmigen Teil (40) und aus Mitteln zum Verbinden des länglichen, wabenförmigen Teils (40) mit mindestens einem Teil der Wand (16) des Profils (10), der den offenen Raum (14) definiert, bestehen.

11. Verschlusselement nach Anspruch 10, **dadurch gekennzeichnet, dass** der längliche, wabenförmige Teil (40) eine gekrümmte Platte (42), die im offenen Raum (14) positioniert ist, um ein Volumen zur Wärmeisolierung (43) zu bilden, und Mittel zum Verschließen des Volumens im Wesentlichen an seinen beiden Enden aufweist.

12. Verschlusselement nach Anspruch 10, **dadurch gekennzeichnet, dass** der längliche, wabenförmige Teil (40) aus einer Leiste (50) aus wärmeisolierendem Material besteht, wobei die Leiste eine Vielzahl von Waben (51, 52, ...) aufweist und eine Form hat, die mindestens zu einem Teil des offenen Raums (14) im Wesentlichen komplementär ist.

13. Verschlusselement nach Anspruch 12, **dadurch gekennzeichnet, dass** die Mittel zum Verbinden des länglichen, wabenförmigen Teils (40) mit mindestens einem Teil der Wand (16) des Profils (10), der den offenen Raum (14) definiert, aus mindestens folgenden Mitteln bestehen: Gleitschienenmitteln, in welchen die Scheibe (33) gleitend eingeschoben werden kann, Mitteln zum Einclipsen der Scheibe (33) am Profil (10), Klebemitteln.

14. Verschlusselement nach einem der Ansprüche 12 und 13, **dadurch gekennzeichnet, dass** dann, wenn ein Teil (56) eines der beiden Verschlusseinfassungen in einen mit der Leiste (50) belegten Teil des offenen Raums (14) eindringen kann, wenn die Verschlusseinfassung sich in ihrer ersten Stellung bezüglich des Rahmens (1) befindet, der Steg (50) einen biegsamen Wandabschnitt (55) aufweist, gegen welchen der Teil (56) dieser Einfassung in Anschlag gelangen kann.

15. Verschlusselement nach den Ansprüchen 6 und 10, wenn der Rahmen (1) aus horizontalen Pfosten (4, 5) und vertikalen Pfosten (2, 3) besteht, wobei jeder aus einem Profil (10) mit einem im Wesentlichen U-förmigen Querschnitt besteht, wobei die Seitenschenkel (11, 12) und der Boden (13) des U-förmigen Profils einen zum Inneren (15) des Rahmens offenen Raum (14) definieren, wobei das Profil (10) zudem so angeordnet ist, dass die beiden Seitenschenkel (11, 12) sich im Wesentlichen jeweils in zwei nicht zusammenfallenden und zur Hauptebene parallelen Ebenen (P₁, P₂) befinden, **dadurch gekennzeichnet, dass** der längliche, wabenförmige Teil (40) zusammenwirkend mit den vertikalen Pfosten und die Flormasse (31) aus einem wärmeisolierenden Material zusammenwirkend mit mindestens einem der horizontalen Pfosten angebracht sind.
